# EUROPÄISCHE PATENTSCHRIFT

(11) **EP 3 657 448 B1**
(45) Veröffentlichungstag und Bekanntmachung des Hinweises auf die Patenterteilung: **18.03.2026**
(21) Anmeldenummer: 19210355.4
(22) Anmeldetag: 20.11.2019
(51) Int. Cl.: G07C 9/00

(54) **CODESCHLOSS UND VERFAHREN ZUM BETÄTIGEN EINES CODESCHLOSSES**
CODE LOCK AND METHOD FOR ACTUATING A CODE LOCK
SERRURE À CODE ET PROCÉDÉ D'ACTIONNEMENT D'UNE SERRURE À CODE

(30) Priorität: 22.11.2018 DE 102018129423
(43) Veröffentlichungstag der Anmeldung: 27.05.2020
(73) Patentinhaber: Schulte-Schlagbaum Aktiengesellschaft, 42553 Velbert (DE)
(72) Erfinder: Guth, Helmut, 42111 Wuppertal (DE)
(74) Vertreter: Grundmann, Dirk

(56) Entgegenhaltungen:
- DE-A1- 102015 118 627
- US-A- 5 850 753
- US-B2- 7 015 791

## Beschreibung

### Gebiet der Technik

Die Erfindung betrifft ein Verfahren zum Betätigen eines Codeschlosses nach Anspruch 1.

Die Erfindung betrifft darüber hinaus ein Codeschloss nach Anspruch 3.

### Stand der Technik

Ein Schließsystem mit mehreren Codeschlössern, die nach dem oben genannten Verfahren arbeiten, ist im Stand der Technik bekannt und wird beispielsweise in der DE 10 2015 118 627 A1 beschrieben. Bei dem dort beschriebenen Codeschloss beziehungsweise Schließsystem wird einem Benutzer beim Einchecken in ein Hotel oder eine Jugendherberge, die mit dem Schließsystem ausgestattet ist, ein Berechtigungscode gegeben. Der Berechtigungscode ist bevorzugt eine mehrstellige Ziffernfolge, wobei der Berechtigungscode mehrere Codeelemente enthält, von denen einige Berechtigungsdaten sind. Die Berechtigungsdaten ermöglichen die Schließberechtigung zumindest eines Schlosses.

Die US 5,850,753 A1 offenbart ein Türschloss, das durch Eingabe eines Codes über ein Tastenfeld öffenbar ist. Eine mit dem Türschloss verschlossene Hotelzimmertür kann sowohl von einem Gast durch Eingabe eines Gästecodes als auch von einer Servicekraft durch Eingabe eines Servicecodes geöffnet werden. Abhängig davon, welcher der beiden Code eingegeben wird, kann mit dem Codeschloss die Funktion eines Telefons, eines Fernsehgerätes oder einer Klimaanlage beeinflusst werden. Dieses Dokument offenbart den Oberbegriff der Ansprüche 1 und 3.

### Zusammenfassung der Erfindung

Der Erfindung liegt die Aufgabe zugrunde, das eingangs genannte Schließsystem gebrauchsvorteilhaft weiterzubilden und hierzu geeignete Codeschlösser beziehungsweise Verfahren zum Betätigen eines Codeschlosses anzugeben.

Gelöst wird die Aufgabe durch die in den Ansprüchen angegebene Erfindung.

Zunächst und im Wesentlichen wird vorgeschlagen, dass der Berechtigungscode, bei dem es sich bevorzugt um eine Ziffernfolge handelt, nicht nur die Berechtigungsdaten aufweist, die eine Öffnungsaktion des Codeschlosses auslösen können, sondern auch einen Eventcode aufweist. Der Eventcode kann ausgewählt aus einem Satz von beispielsweise zehn möglichen Eventcodes sein. Dieser Eventcode wird bei der Ermittlung der Schließberechtigung von einer Codeauswerteeinrichtung des Codeschlosses ermittelt. Ein erfindungsgemäßes Codeschloss besitzt darüber hinaus eine Datenkommunikationseinrichtung, mit der Daten an eine Datenempfangseinrichtung übermittelt werden können. Das Codeschloss ist batteriebetrieben. Das Codeschloss ist so eingerichtet, dass mit dem Erkennen der Schließberechtigung oder gegebenenfalls nach Erkennen der Schließberechtigung aus dem Eventcode Eventdaten erzeugt werden. Dies erfolgt im Wesentlichen dadurch, dass der Eventcode, sofern er verschlüsselt ist, entschlüsselt wird. Die Eventdaten werden sodann über eine Datenübertragungsstrecke von der Datenkommunikationseinrichtung an die Datenempfangseinrichtung übermittelt. Bei der Datenübertragungsstrecke handelt es sich um eine Funkstrecke. Datenkommunikationseinrichtung und Datenempfangseinrichtung besitzen jeweils ein Funkmodul, zwischen denen die Eventdaten übertragen werden können. Die Datenempfangseinrichtung weist Mittel auf, um die Eventdaten dahingehend auszuwerten, dass ein Event ausgelöst wird. Events können beispielsweise das Ein-, Um- oder Ausschalten elektrischer Geräte, wie Beleuchtungsgeräte, Heizgeräte oder Alarmgeräte, sein. Der Event kann aber auch ein sinnlich, insbesondere akustisch oder optisch erfassbares Signal sein.

In der eingangs genannten DE 10 2015 118 627 A1 wird beschrieben, wie der Berechtigungscode zusätzliche Zeitinformationen beinhalten kann. Der Berechtigungscode der vorliegenden Erfindung kann ebensolche Zeitinformationen enthalten, die zu demselben Verwendungszweck verwendet werden, wie es in der DE 10 2015 118 627 A1 beschrieben ist.

Der erfindungsgemäße Berechtigungscode wird von einer Administrationseinrichtung bereitgestellt und einem Benutzer als Ziffernfolge übergeben. Die Zeichenfolge, also der Berechtigungscode kann Schlossidentifikationsinformationen enthalten, beispielsweise in Form mehrstelliger Ziffern- oder Zeichenfolgen, die im Berechtigungscode allerdings verschlüsselt hinterlegt sind. Die Schlossidentifikationsinformationen identifizieren ein oder mehrere Schlösser, die mit dem Berechtigungscode betätigt und insbesondere geöffnet werden können.

Des Weiteren kann das Codeschloss aus den insbesondere verschlüsselt übermittelten Berechtigungsdaten Informationen über einen Berechtigungszeitraum erhalten. Bevorzugt enthalten die Berechtigungsdaten auch Informationen über zumindest einen zweiten Berechtigungscode, der von der Codeauswerteeinrichtung akzeptiert wird, wenn die Schließberechtigung des ersten Berechtigungscodes festgestellt wird, wobei der zweite Berechtigungscode eine geringere Anzahl von Ziffern oder Zeichen aufweist, wie es in der DE 10 2015 118 627 A1 beschrieben wird. Ferner kann das Codeschloss zusätzlich eine Transponderleseeinrichtung aufweisen, mit der eine individuelle Kennung eines Transponders gelesen werden kann. Die Codeauswerteeinrichtung ist in der Lage, die individuelle Kennung des Transponders auf Schließberechtigung zu überprüfen.

### Kurze Beschreibung der Zeichnungen

Die Erfindung wird nachfolgend anhand beigefügter Zeichnungen im Detail erläutert. Es zeigen:
- Fig. 1a: bis 1d schematisch den Aufbau von vier Berechtigungscodes für ein Schloss, die unterschiedliche Eventcodes E1 bis E₄ beinhalten,
- Fig. 2: schematisch ein Codeschloss mit Datenempfangseinrichtung 11.

### Beschreibung der Ausführungsformen

Ein erfindungsgemäßes Schließsystem besitzt eine Vielzahl autarker Codeschlösser 1 und zumindest eine in der Figur 2 mit der Bezugsziffer 9 bezeichnete Administrationseinrichtung, die zur Übermittlung von Schließberechtigungsinformationen keine unmittelbare Datenübertragungsverbindung mit einem der Codeschlösser 1 aufbauen muss. Die Berechtigungscodes C1 bis C4 werden von der Administrationseinrichtung 9 generiert und enthalten Berechtigungsdaten A, B, die die Schließberechtigung einer definierten Anzahl von Schlössern, insbesondere eines oder nur zweier Schlösser beinhalten.

Bei den in den Figuren 1a bis 1b dargestellten Berechtigungscodes C1 bis C4 sind identische Berechtigungsdaten A, B vorgesehen, so dass die Berechtigungscodes C1 bis C4 in der Lage sind, dasselbe Schloss oder dieselbe Menge von Schlössern schließen zu können. Die Berechtigungsdaten A, B enthalten im Ausführungsbeispiel die Ziffern 97 und 61975.

Zusätzlich zu den im Ausführungsbeispiel identischen Berechtigungsdaten A, B enthält der Berechtigungscode C₁ bis C₄ Eventcodes E1 bis E₄. Die Eventcodes E1 bis E₄ sind voneinander verschieden und können verschlüsselt im Berechtigungscode C₁ bis C₄ enthalten sein. Die Eventcodes lauten dort 53, 28, 34 und 76.

Das erfindungsgemäße Schließsystem besitzt eine dezentrale Administrationseinrichtung 9, bei der es sich um einen Computer handeln kann, der insbesondere mit dem Internet verbunden ist und der ein Webinterface bereitstellen kann. Zum Schließsystem gehört eine Vielzahl von Codeschlössern, wie sie beispielsweise in der Figur 2 schematisch dargestellt sind. Jedes der Codeschlösser 1 besitzt eine Zehnertastatur 3, über die ein Berechtigungscode C₁ bis C₄ eingegeben werden kann. Das Codeschloss 1 besitzt darüber hinaus eine Codeauswerteeinrichtung 6, bei der es sich um einen mit Speicherperipherie verbundenen Mikrocontroller handeln kann. Es ist zusätzlich eine Transponderleseeinrichtung 5 vorgesehen, um die individuelle Kennung eines Transponders 2, aber auch die Daten von in einem Datenspeicher des Transponders 2 abgespeicherten Informationen auslesen zu können. Es können optische Anzeigen, beispielsweise LEDs 4, vorgesehen sein, um dem Benutzer anzuzeigen, dass ein verwendeter Transponder 2 oder ein über die Zehnertastatur 3 eingegebener Berechtigungscode C₁ bis C₄ Schließberechtigung besitzt.

Darüber hinaus kann das Codeschloss 1 elektromechanische Mittel aufweisen oder mit elektromechanischen Mitteln verbunden sein, um eine Öffnungsaktion durchzuführen, beispielsweise einen Riegel eines Türschlosses zurückzuziehen. Hierzu kann beispielsweise ein Elektromotor oder ein Elektromagnet vorgesehen sein. Es kann ferner eine Kupplung vorgesehen sein, die einen Türdrücker mit einem Fallen- oder Riegelrückzugsmechanismus koppelt, so dass nach Betätigung des Türdrückers eine Falle oder ein Riegel zurückgezogen werden kann. Das in der Figur 2 dargestellte Beschlagselement, das auf der Außenseite eines Türblatts befestigt werden kann, kann mit einer Kabelverbindung mit einem elektromechanischen Schließmechanismus verbunden sein, der eine Falle und/oder einen Riegel aufweist.

Mit der Bezugsziffer 10 ist eine Datenkommunikationseinrichtung dargestellt, die drahtlos über eine Funkstrecke mit einer Datenempfangseinrichtung 11 zusammenwirkt.

Wird von der Codeauswerteeinrichtung 6 in einem über die Zehnertastatur 3 eingegebenen Berechtigungscode C1 bis C4 schließberechtigte Berechtigungsdaten A, B erkannt, so ermittelt die Codeauswerteeinrichtung 6 aus den ebenfalls im Berechtigungscode C1 bis C4 enthaltenen Eventcodes E₁ bis E₄ Eventdaten V₁ bis V₂, die über die Funkstrecke an die Datenempfangseinrichtung 11 übertragen werden.

Die Datenempfangseinrichtung 11 ist in der Lage, aus den Eventdaten V₁ bis V₂ Events T₁ bis T₄ zu erzeugen.

Erkennt beispielsweise die Codeauswerteeinrichtung 6 den Eventcode E₁ im Berechtigungscode C₁, so wird das Eventdatum V₁ über die Datenkommunikationseinrichtung 10 an die Datenempfangsrichtung 11 übertragen, die dann das Event T₁ auslöst, welches beispielsweise Licht einschaltet oder welches eine Heizung einschaltet.

Erkennt beispielsweise die Codeauswerteeinrichtung 6 den Eventcode E₂ im Berechtigungscode C₂, so wird das Eventdatum V₂ über die Datenkommunikationseinrichtung 10 an die Datenempfangsrichtung 11 übertragen, die dann das Event T₂ auslöst, welches beispielsweise Licht aus oder eine Heizung ausschaltet.

Erkennt beispielsweise die Codeauswerteeinrichtung 6 den Eventcode E₃ im Berechtigungscode C₃, so wird das Eventdatum V₃ über die Datenkommunikationseinrichtung 10 an die Datenempfangsrichtung 11 übertragen, die dann das Event T₃ auslöst, welches einen Alarm auslösen kann.

Erkennt beispielsweise die Codeauswerteeinrichtung 6 den Eventcode E₄ im Berechtigungscode C₄, so wird das Eventdatum V₄ über die Datenkommunikationseinrichtung 10 an die Datenempfangsrichtung 11 übertragen, die dann das Event T₄ auslöst, welches einen Alarm ausschalten kann.

Die Eventcodes E1 bis E4 können einstellige Ziffern oder mehrstellige Ziffernfolgen sein. Beim Ausführungsbeispiel sind die Eventcodes zweistellige Ziffern. Die Eventdaten V1 bis V4 können aus den Eventcodes gewonnene mehrstellige Bezeichnungen, insbesondere Klartextbezeichnungen, sein. Als Eventdaten V1 bis V4 können aber auch die Eventcodes E1 bis E4 unverändert verwendet werden.

Die Datenempfangseinrichtung 11 kann einen Mikrocomputer oder einen Mikrocontroller aufweisen, mit dem die Eventdaten V1 bis V4 erkannt werden können. In einem Speichermedium können die zu einem Eventdatum V1 bis V4 zugehörigen Events T1 bis T4 hinterlegt sein. Bei den Events T1 bis T4 handelt es sich um elektrische oder elektromechanische Ereignisse, die von der Datenempfangseinrichtung 11 ausgelöst werden, indem beispielsweise Daten oder Schaltinformationen an weitere Geräte übermittelt werden. Bei den weiteren Geräten kann es sich um elektrische Geräte, wie Beleuchtungsgeräte, Heizgeräte oder Alarmgeräte handeln.

Erfindungsgemäß werden in dem Berechtigungscode C1 bis C4 Zeitinformationen verschlüsselt, wie es in der DE 10 2015 118 627 A1 beschrieben ist. Die Auslösung des Events hängt davon ab, zu welchem Zeitpunkt der Berechtigungscode C₁ bis C₄ eingegeben worden ist. Beispielsweise kann ein Event, beispielsweise "Licht ein", nur dann ausgelöst werden, wenn die Codeeingabe in einem definierten Zeitfenster, beispielsweise in einer Zeit zwischen 8 Uhr und 16 Uhr, erfolgt. Außerhalb dieses Zeitfensters wird das Ereignis nicht ausgelöst. Es kann auch vorgesehen sein, dass derselbe Eventcode E₁ bis E₄ voneinander verschiedene Events T₁ bis T₄ auslöst, wobei beispielsweise ein erster Event ausgelöst wird, dann die Eingabe des Berechtigungscodes C₁ bis C₄ in einem ersten Zeitfenster, beispielsweise von 8 bis 16 Uhr erfolgt, und dass ein zweiter Event, der vom ersten Event verschieden ist, ausgelöst wird, wenn der Berechtigungscode C1 bis C4 zu einer anderen Zeit, beispielsweise in einem Zeitfenster zwischen 16 Uhr und 23 Uhr, eingegeben wird. Erfindungsgemäß sind diese Zeitinformationen im Berechtigungscode C1 bis C4 enthalten, und wobei der Berechtigungscode C1 bis C4 zusätzlich Zeitinformationen über einen Berechtigungszeitraum beinhaltet und das Codeschloss nur dann Eventdaten V₁ bis V₄ überträgt, wenn die aktuelle Zeit einer Uhr des Codeschlosses 1 innerhalb des Berechtigungszeitraumes liegt. Hierzu besitzt das Codeschloss 1 eine Uhr zur Bereitstellung einer aktuellen Zeit, wobei der Berechtigungscode C1 bis C4 zumindest Zeitinformationen über einen Berechtigungszeitraum beinhaltet und das Codeschloss 1 nur dann Eventdaten übermittelt, wenn die aktuelle Uhrzeit der Uhr des Codeschlosses 1 innerhalb des Berechtigungszeitraumes liegt, der im Berechtigungscode C1 bis C4 verschlüsselt enthalten ist.

## Patentansprüche

1. Verfahren zum Betätigen eines Codeschlosses (1), aufweisend eine Codeeingabeeinrichtung (3) zur Eingabe eines aus einer Anzahl von Zeichen bestehenden Berechtigungscodes (C1 bis C4), wobei der Berechtigungscode (C1 bis C4) verschlüsselte Berechtigungsdaten (A, B) beinhaltet, die vom Codeschloss (1) entschlüsselt und auf eine Schließberechtigung geprüft werden, wobei das Codeschloss (1) bei festgestellter Schließberechtigung eine Öffnungsaktion durchführt, wobei der Berechtigungscode (C1 bis C4) zumindest einen Eventcode (E1 bis E4) beinhaltet und das Codeschloss (1) einhergehend mit der Öffnungsaktion aus dem Eventcode (E1 bis E4) gewonnene Eventdaten (V1 bis V4) über eine Datenkommunikationseinrichtung (10) an eine Datenempfangseinrichtung (11) übermittelt, zum Auslösen eines Events (T1 bis T4), **dadurch gekennzeichnet, dass** die Codeeingabeeinrichtung (3) eine Zehnertastatur ist, dass das Codeschloss (1) batteriebetrieben ist und dass die Datenkommunikationseinrichtung (10) und die Datenempfangseinrichtung (11) jeweils ein Funkmodul aufweisen, wobei nach dem Eingeben einer Ziffernfolge als den Berechtigungscode (C1 bis C4) die daraus gewonnenen Eventdaten (V1 bis V4) über eine Funkstrecke an die Datenempfangseinrichtung (11) übertragen werden, die die Eventdaten (V1 bis V4) auswertet und das Event (T1 bis T4) auslöst und wobei das Codeschloss (1) eine Uhr zur Bereitstellung der aktuellen Zeit besitzt, wobei der Berechtigungscode (C1 bis C4) eine Zeitinformation über einen Berechtigungszeitraum beinhaltet und das Codeschloss (1) nur dann Eventdaten (E1 bis E4) übermittelt, wenn die aktuelle Zeit der Uhr des Codeschlosses (1) innerhalb des Berechtigungszeitraums liegt.

2. Verfahren nach Anspruch 1, **dadurch gekennzeichnet, dass** die Events (T1 bis T4) das Ein-, Um- oder Ausschalten eines elektrischen Gerätes, beispielsweise einer Leuchte, einer Heizung oder eines Alarmgerätes ist oder das der Event (T1 bis T4) das Einschalten oder Ausschalten eines Alarms oder eines optischen oder akustischen Signals ist.

3. Codeschloss (1) mit einer Codeeingabeeinrichtung (3) zur Eingabe eines aus einer Anzahl von Zeichen bestehenden Berechtigungscodes (C1 bis C4) und mit einer programmgesteuerten Codeauswerteeinrichtung (6) zur Prüfung der Schließberechtigung von im Berechtigungscode (C1 bis C4) enthaltenen verschlüsselten Berechtigungsdaten (A, B), wobei die Codeauswerteeinrichtung (6) eine Öffnungsaktion durchführt, wenn die Berechtigungsdaten (A, B) eine Schließberechtigung besitzen, mit einer Datenkommunikationseinrichtung (10) zur Übertragung von Eventdaten (V1 bis V4) an eine Datenempfangseinrichtung (11) zur Auslösung eines Events (T1 bis T4), wobei die Codeauswerteeinrichtung (6) eingerichtet ist, die Eventdaten (V1 bis V4) aus in dem Berechtigungscode (C1 bis C4) enthaltenen Eventcodes (E1 bis E4) zu gewinnen, **dadurch gekennzeichnet, dass** die Codeeingabeeinrichtung (3) eine Zehnertastatur ist, dass das Codeschloss batteriebetrieben ist, und dass die Datenkommunikationseinrichtung (10) und die Datenempfangseinrichtung (11) jeweils ein Funkmodul aufweisen, wobei das Codeschloss eingerichtet ist, um
nach dem Eingeben einer Ziffernfolge als den Berechtigungscode (C1 bis C4) die daraus gewonnenen Eventdaten (V1 bis V4) über eine Funkstrecke an die Datenempfangseinrichtung (11) zu übertragen,
die Mittel aufweist, die Eventdaten (V1 bis V4) dahingehend auszuwerten, dass das Event ausgelöst wird und wobei das Codeschloss (1) eine Uhr zur Bereitstellung der aktuellen Zeit besitzt, wobei der Berechtigungscode (C1 bis C4) eine Zeitinformation über einen Berechtigungszeitraum beinhaltet und das Codeschloss (1) nur dann Eventdaten (E1 bis E4) übermittelt, wenn die aktuelle Zeit der Uhr des Codeschlosses (1) innerhalb des Berechtigungszeitraums liegt.

4. Verfahren nach Anspruch 1 oder Codeschloss nach Anspruch 3, **dadurch gekennzeichnet, dass** die Datenempfangseinrichtung (11) Mittel aufweist, um durch Auswerten der Eventdaten (V1 bis V4) Events (T1 bis T4) auszulösen.

## Claims

1. Method for operating a code lock (1), comprising a code input device (3) for inputting an authorization code (C1 to C4) consisting of a number of characters, wherein the authorization code (C1 to C4) contains encrypted authorization data (A, B) which are decrypted by the code lock (1) and checked for a locking authorization, wherein the code lock (1) performs an opening action when a locking authorization is established, wherein the authorization code (C1 to C4) contains at least one event code (E1 to E4) and the code lock (1), concurrently with the opening action, transmits event data (V1 to V4) obtained from the event code (E1 to E4) via a data communication device (10) to a data receiving device (11) for triggering an event (T1 to T4), **characterized in that** the code input device (3) is a numeric keypad, that the code lock (1) is battery-operated, and that the data communication device (10) and the data receiving device (11) each comprise a radio module, wherein after inputting a numerical sequence as the authorization code (C1 to C4), the event data (V1 to V4) obtained therefrom are transmitted via a radio link to the data receiving device (11), which evaluates the event data (V1 to V4) and triggers the event (T1 to T4), and wherein the code lock (1) has a clock for providing the current time, wherein the authorization code (C1 to C4) contains time information about an authorization period and the code lock (1) only transmits event data (E1 to E4) if the current time of the clock of the code lock (1) lies within the authorization period.

2. Method according to claim 1, **characterized in that** the events (T1 to T4) are the switching on, switching over, or switching off of an electrical device, for example a lamp, a heater, or an alarm device, or that the event (T1 to T4) is the switching on or switching off of an alarm or an optical or acoustic signal.

3. Code lock (1) with a code input device (3) for inputting an authorization code (C1 to C4) consisting of a number of characters and with a program-controlled code evaluation device (6) for checking the locking authorization of encrypted authorization data (A, B) contained in the authorization code (C1 to C4), wherein the code evaluation device (6) performs an opening action if the authorization data (A, B) have a locking authorization, with a data communication device (10) for transmitting event data (V1 to V4) to a data receiving device (11) for triggering an event (T1 to T4), wherein the code evaluation device (6) is configured to obtain the event data (V1 to V4) from event codes (E1 to E4) contained in the authorization code (C1 to C4), **characterized in that** the code input device (3) is a numeric keypad, that the code lock is battery-operated, and that the data communication device (10) and the data receiving device (11) each comprise a radio module, wherein the code lock is configured to transmit, after inputting a numerical sequence as the authorization code (C1 to C4), the event data (V1 to V4) obtained therefrom via a radio link to the data receiving device (11), which comprises means to evaluate the event data (V1 to V4) such that the event is triggered, and wherein the code lock (1) has a clock for providing the current time, wherein the authorization code (C1 to C4) contains time information about an authorization period and the code lock (1) only transmits event data (E1 to E4) if the current time of the clock of the code lock (1) lies within the authorization period.

4. Method according to claim 1 or code lock according to claim 3, **characterized in that** the data receiving device (11) comprises means for triggering events (T1 to T4) by evaluating the event data (V1 to V4).

## Revendications

1. Procédé de commande d'un dispositif de verrouillage à code (1), comprenant un dispositif de saisie de code (3) pour la saisie d'un code d'autorisation (C1 à C4) constitué d'un certain nombre de caractères, dans lequel le code d'autorisation (C1 à C4) contient des données d'autorisation (A, B) cryptées qui sont décryptées par le dispositif de verrouillage à code (1) et vérifiées quant à une autorisation de verrouillage, dans lequel le dispositif de verrouillage à code (1) effectue une action d'ouverture lorsqu'une autorisation de verrouillage est établie, dans lequel le code d'autorisation (C1 à C4) contient au moins un code d'événement (E1 à E4) et le dispositif de verrouillage à code (1) transmet, concomitamment à l'action d'ouverture, des données d'événement (V1 à V4) obtenues à partir du code d'événement (E1 à E4) à un dispositif de réception de données (11) via un dispositif de communication de données (10) pour déclencher un événement (T1 à T4), **caractérisé en ce que** le dispositif de saisie de code (3) est un pavé numérique, **en ce que** le dispositif de verrouillage à code (1) fonctionne sur batterie, et **en ce que** le dispositif de communication de données (10) et le dispositif de réception de données (11) comportent chacun un module radio, dans lequel, après la saisie d'une séquence de chiffres en tant que code d'autorisation (C1 à C4), les données d'événement (V1 à V4) obtenues à partir de celle-ci sont transmises via une liaison radio au dispositif de réception de données (11) qui évalue les données d'événement (V1 à V4) et déclenche l'événement (T1 à T4), et dans lequel le dispositif de verrouillage à code (1) possède une horloge pour fournir l'heure actuelle, le code d'autorisation (C1 à C4) contenant une information temporelle relative à une période d'autorisation et le dispositif de verrouillage à code (1) ne transmettant des données d'événement (E1 à E4) que si l'heure actuelle de l'horloge du dispositif de verrouillage à code (1) se situe dans la période d'autorisation.

2. Procédé selon la revendication 1, **caractérisé en ce que** les événements (T1 à T4) consistent en la mise en marche, la commutation ou l'arrêt d'un appareil électrique, par exemple un luminaire, un chauffage ou un appareil d'alarme, ou **en ce que** l'événement (T1 à T4) est l'activation ou la désactivation d'une alarme ou d'un signal optique ou acoustique.

3. Dispositif de verrouillage à code (1) comprenant un dispositif de saisie de code (3) pour la saisie d'un code d'autorisation (C1 à C4) constitué d'un certain nombre de caractères et comprenant un dispositif d'évaluation de code (6) commandé par programme pour vérifier l'autorisation de verrouillage de données d'autorisation (A, B) cryptées contenues dans le code d'autorisation (C1 à C4), dans lequel le dispositif d'évaluation de code (6) effectue une action d'ouverture si les données d'autorisation (A, B) possèdent une autorisation de verrouillage, avec un dispositif de communication de données (10) pour la transmission de données d'événement (V1 à V4) à un dispositif de réception de données (11) pour le déclenchement d'un événement (T1 à T4), dans lequel le dispositif d'évaluation de code (6) est configuré pour obtenir les données d'événement (V1 à V4) à partir de codes d'événement (E1 à E4) contenus dans le code d'autorisation (C1 à C4), **caractérisé en ce que** le dispositif de saisie de code (3) est un pavé numérique, **en ce que** le dispositif de verrouillage à code (1) fonctionne sur batterie, et **en ce que** le dispositif de communication de données (10) et le dispositif de réception de données (11) comportent chacun un module radio, le dispositif de verrouillage à code étant configuré pour transmettre, après la saisie d'une séquence de chiffres en tant que code d'autorisation (C1 à C4), les données d'événement (V1 à V4) ainsi obtenues via une liaison radio au dispositif de réception de données (11), lequel comporte des moyens pour évaluer les données d'événement (V1 à V4) de telle sorte que l'événement soit déclenché, et dans lequel le dispositif de verrouillage à code (1) possède une horloge pour fournir l'heure actuelle, le code d'autorisation (C1 à C4) contenant une information temporelle relative à une période d'autorisation et le dispositif de verrouillage à code (1) ne transmettant des données d'événement (E1 à E4) que si l'heure actuelle de l'horloge du dispositif de verrouillage à code (1) se situe dans la période d'autorisation.

4. Procédé selon la revendication 1 ou dispositif de verrouillage à code selon la revendication 3, **caractérisé en ce que** le dispositif de réception de données (11) comporte des moyens pour déclencher des événements (T1 à T4) par évaluation des données d'événement (V1 à V4).
